# EUROPÄISCHE PATENTSCHRIFT

(11) **EP 0 215 828 B1**
(45) Veröffentlichungstag und Bekanntmachung des Hinweises auf die Patenterteilung: **25.05.1988**
(21) Anmeldenummer: 86901387.0
(22) Anmeldetag: 19.02.1986
(51) Int. Cl.: F02D 41/20, H03K 17/64

(54) **VENTILSTEUERSCHALTUNG**
VALVE CONTROL CIRCUIT
CIRCUIT DE COMMANDE DE VANNE

(30) Priorität: 05.03.1985 DE 3508187
(43) Veröffentlichungstag der Anmeldung: 01.04.1987
(73) Patentinhaber: Oelsch Kommanditgesellschaft, D-1000 Berlin 47 (DE)
(72) Erfinder: ORLOWSKI, Josef, D-1000 Berlin 33 (DE)
(74) Vertreter: Weisse, Jürgen, Dipl.-Phys. Patentanwalt
(86) Internationale Anmeldenummer: EP8600083
(87) Internationale Veröffentlichungsnummer: WO8605236

(56) Entgegenhaltungen:
- EP-A- 0 074 536
- FR-A- 2 345 595

## Beschreibung

### Technisches Gebiet

Die Erfindung betrifft eine Ventilsteuerschaltung zur Regelung des elektrischen Stromes durch die Erregerwicklung eines elektromagnetisch betätigbaren Ventils, enthaltend
a) einen elektrischen Regler, dem ein Sollwert vorgebbar ist und der ein Rückführsignal erhält,
b) einen Schalttransistor, der
   b,) in Reihe mit der Erregerwicklung an einer Speisespannung (Uₐ) anliegt,
   b₂) in Abhängigkeit von einem Reglerausgangssignal auf- und zusteuerbar ist,
c) eine zu der Erregerwicklung parallelgeschaltete Diode, über welche bei gesperrtem Schalttransistor ein durch das Zusammenbrechen des Magnetfeldes und der Erregerwicklung induzierter Strom fließt, und
d) Rückführmittel zur Erzeugung des Rückführsignals,
   d,) die eine Widerstands-Kondensator-Kombination enthalten, deren Zeitkonstante (RC) gleich dem Verhältnis der Induktivität (L) der Erregerwicklung zu dem ohmschen Widerstand (R_{L}) des von Erregerwicklung und Diode gebildeten Stromkreises ist,
   d₂) bei welcher der Kondensator der Widerstand-Kondensator-Kombination
      - bei leitendem Schalttransistor auf eine dem Strom durch den Schalttransistor proportionale Spannung aufgeladen und
      - bei gesperrtem Schalttransistor über den Widerstand der Widerstand-Kondensator-Kombination entladen wird, wodurch der Strom simuliert wird, der bei gesperrtem Schalttransistor in dem von Erregerwicklung und Diode gebildeten Stromkreis fließt, wobei
   d₃) das Rückführsignal an dem Kondensator abgegriffen wird.

### Zugrundeliegender Stand der Technik

Durch die DE-A-3 322 006 ist eine Ventilsteuerschaltung bekannt. Bei dieser bekannten Schaltung handelt es sich um eine Vorrichtung zur Steuerung eines Vergaser mit einem digitalen Regler in Form eines Mikrocomputers, welcher einen Schalttransistor mit veränderlichem Pulsverhältnis steuert. Der Schalttransistor liegt im Stromkreis einer ErregerwicRlung. In diesem Stromkreis liegen in Reihe an einer Versorgungsspannung die Erregerwicklung, die Emitter-Kollektor-Strecke des Schalttranssistors und ein Meßwiderstand. Zu der Erregerwicklung ist eine Diode parallelgeschaltet, über welche bei gesperrtem Schalttransistor ein durch das Zusammenbrechen des Magnetfeldes in der Erregerwicklung induzierter Strom fließt. Bei einer solchen Anordnung fließt in der Praxis ständig Strom in der Erregerwicklung. Bei leitendem Schalttransistor steigt der Strom näherungsweise linear an, weil die Induktivität der Erregerwicklung einem sprunghaften Anstieg des Stromes entgegenwirkt. Wenn der Schalttransistor gesperrt wird, wird der Strom nicht abrupt unterbrochen. Vielmehr wird durch das Zusammenbrechen des Magnetfeldes in der Erregerwicklung eine Spannung induziert, welche über die Diode einen weiteren Stromfluß bewirkt. Dieser Strom sinkt infolge der Verluste durch Joulsche Wärme näherungsweise linear mit der Zeit ab, bis der Schalttransistor wieder leitend wird. Aus dem Anstieg und Absinken des Stromes stellt sich ein mittleres Niveau der Stromstärke ein, welches von der Pulsbreite, also dem Verhältnis von Einschaltzeit zu Ausschaltzeit des Schalttransistors abhängt.

Ein solcher ständiger Strom fließt jedoch nur in dem von Erregerwicklung und Diode gebildeten Kreis, nicht aber über den periodisch gesperrten Schalttransistor und durch den Meßwiderstand. An dem Meßwiderstand tritt daher nur ein Strom in Form von Impulsen auf, wenn der Schalttransistor lietend ist. Der Strom durch den Meßwiderstand umfaßt nicht den während der Sperrphase des Schalttransistors in der Erregerwicklung fließenden strom. Die an dem Meßwiderstand abfallende Spannung liefert daher nur sehr bedingt ein Maß für die mittlere Stromstärke in der Erregerwicklung.

Bei der DE-A-3 322 006 werden die an den Meßwiderstand abfallende Spannungsimpulse durch ein RC-Siebglied geglättet und liefert eine Rückführspannung, die durch einen A/D-Wandler digitalisiert und dem Mikrocomputer zugeführt wird. Bei dem RC-Siebglied wird ein Kondensator über einen ohmschen Widerstand aufgeladen, d. h. der Kondensator liegt in Reihe mit dem ohmschen Widerstand des RC-Gliedes an dem Meßwiderstand, an welchem die zu mittelnde Spannung abfällt.

Die FR-A-2 345 595 zeigt ebenfalls eine Ventilsteuerschaltung, bei welcher mit einer Erregerwicklung eines Magnetventils ein Schalttransistor in Reihe geschaltet ist. Der Schalttransistor ist über einen Transistor unmittelbar von dem Ausgangssignal eines Zweipunktreglers gesteuert. Als Istwert dient bei einer Ausführung der FR-A-2 345 595 ein Meßwiderstand, der in dem von der Erregerwicklung und einer « Freilaufschaltung » gebildeten Stromkreis liegt. Dieser Meßwiderstand liefert eine Spannung, die auch dann dem wahren Strom durch die Erregerwicklung entspricht, wenn der Schalttransistor sperrt.

Bei einer anderen Ausführung der FR-A-2 345 595 liegt der Meßwiderstand nicht im Stromkreis der « Freilaufschaltung und der Erregerwicklung sondern nur in Reihe mit dem Schalttransistor. Der Schalttransistor wird über einen Transistor unmittelbar vom Ausgang eines Zweipunktreglers in Form eines Differenzverstärkers beaufschlagt. Der Differenzverstärker ist mit Widerständen, Dioden und einem Kondensator so beschaltet, daß er eine Hysterese aufweist. Ansonsten wird der Istwert über einen Widerstand am Meßwiderstand und der Sollwert an einem Spannungsteiler abgegriffen.

Durch die EP-A-0074536 ist eine weitere Ventilsteuerschaltung bekannt. Diese Schaltahordnung weist einen induktiven Verbraucher (Magnetventil) und einen Schalter auf. Ein Feldeffekttransistor übernimmt die Schaltfunktion und dient als Strommeßorgan zum Regeln des Stromes durch den Verbraucher. Dieser Schalttransistor wird unmittelbar vom Ausgangssignal des Reglers auf- und zugesteuert. Der Regler ist ein Verstärker, an welchem an einer Klemme der Sollwert und an der anderen Klemme ein istwertproportionales Signal anliegt. Bei leitendem Schalttransistor ist dies die am Schalttransistor selbst abfallende Spannung. Bei gesperrtem Schalttransistor wird der Istwert des in der Erregerwicklung fließenden Stromes durch die Entladung eines Kondensators über einen Widerstand simuliert. Dieser Widerstand wird im Ein- und Ausschalttakt des Schalttransistors mit dem Kondensator verbunden oder von dem Kondensator getrennt.

Bei einer solchen Anordnung ergibt sich wie bei jedem Zweipunktregler ein Regelspiel, bei welchem das Stellglied, nämlich der Schalttransistor mit einem solchen Tastverhältnis zwischen dem Ein- und Ausschaltzustand pendelt, daß die Regelgröße, hier der mittlere Strom durch die Erregerwicklung gleich dem Sollwert wird. Dabei wird für eine gewisse Hysterese zwischen Ein- und Ausschaltung gesorgt.

### Offenbarung der Erfindung

Der Erfindung liegt die Aufgabe zugrunde, bei einer Ventilsteuerschaltung der eingangs genannten Art die Rückführmittel so auszubilden, daß eine stetige Regelung stattfindet.

Erfindungsgemäß wird diese Aufgabe dadurch gelöst, daß
e) das Reglerausgangssignal einen von den Rückführmitteln unabhängigen Pulsbreitenmodulator steuert, der Ausgangsimpulse mit einer dem Reglerausgangssignal proportionalen Impulsbreite liefert,
f) der Schalttransistor von diesem Pulsbreitenmodulator auf- und zusteuerbar ist,
g) die Rückführmittel
   g,) einen mit dem Schalttransistor außerhalb des von Erregerwicklung und Diode gebildeten Kreises in Reihe liegenden Meßwiderstand aufweisen sowie
   g₂) einen Spitzengleichrichter, an welchem die an dem Meßwiderstand abfallende Spannung anliegt,
h) der Kondensator der Widerstand-Kondensator-Kombination unmittelbar an dem Spitzengleichrichter anliegt und
i) der Widerstand der Widerstand-Kondensator-Kombination ständig mit dem Kondensator verbunden ist.

Es wird auf diese Weise über den Spitzengleichrichter der Kondensator aufgeladen. Da die Zeitkonstante von Spitzengleichrichter und Kondensator klein ist, folgt die Kondensatorspannung bei leitendem Schalttransistor der ansteigenden Spannung am Meßwiderstand. Wenn der Schalttransistor sperrt, verhindert der Spitzengleichrichter eine Entladung des Kondensators über den Meßwiderstand. Der Kondensator entlädt sich dann über den ohmschen Widerstand der Widerstands-Kondensator-Kombination. Deren Zeitkonstante ist so gewählt, daß die Spannung am Kondensator in gleichem Maße absinkt wie der Strom in der Erregerwicklung. Am Kondensator entsteht daher eine abwechselnd ansteigende und absinkende Spannung, deren Verlauf genau dem Stromverlauf in der Erregerspule entspricht. Daraus wird das Rückführsignal abgeleitet.

Im Gegensatz zu der EP-A-0 074 536 und der FR-A-2 345 595 erfolgt die Regelung bei der vorliegenden Erfindung stetig. Das Ausgangssignal des Reglers steuert nicht direkt den Schalttransistor sondern einen Pulsbreitenmodulator. Dieser liefert ein gepulstes Steuersignal für den Schalttransistor, dessen Impulsbreite stetig von dem Reglerausgangssignal abhängt. Es erfolgt keine Umschaltung, bei welcher der Kondensator von der Spannung am Meßwiderstand bzw. Schalttransistor ab- und an den Widerstand angeschaltet wird.

Es ist bei beiden Ausführungen der FR-A-2 345 595 weder eine stetige Regelung mittels eines Pulsbreitenmodulators noch eine Rückführung mit Spitzengleichrichter und RC-Glied vorgesehen. Es erfolgt bei der Regelung nicht einmal eine Berücksichtigung des nach dem Sperren des Schalttransistors im « Freilaufkreis » weiterfließenden Stromes.

### Kurze Beschreibung der Zeichnungen

Ein Ausführungsbeispiel der Erfindung ist nachstehend unter Bezugnahme auf die zugehörigen Zeichnungen näher erläutert :
Fig. 1 zeigt eine Ventilsteuerschaltung zur Regelung des elektrischen Stromes durch die Erregerwicklung eines elektromagnetisch betätigbaren Ventils.
Fig. 2 zeigt Signalverläufe, die in der Ventilsteuerschaltung von Fig. 1 auftreten.

### Bester Weg zur Ausführung der Erfindung

Die Ventilsteuerschaltung enthält einen integrierenden elektrischen Reg.ler 10. Dieser besteht praktisch aus einem Operationsverstärker 12, dessen Ausgang mit dem invertierenden Eingang über einen Kondensator 14 verbunden ist. An dem invertierenden Eingang des Operationsverstärkers 12 ist über einen Widerstand 16 eine Signalspannung U_{G} von einem (nicht dargestellten) Geber angelegt. Diese Signalspannung U_{G} dient als Führungsgröße. Weiterhin liegt an dem invertierenden Eingang des Operationsverstärkers 12 mit entgegengesetztem Vorzeichen noch eine Rückführspannung. Die Rückführspannung wird in noch zu beschreibender Weise von Rückführmittein 18 geliefert.

Der Ausgang des Reglers 10 steuert einen Pulsbreitenmodulator 20. Der Pulsbreitenmodulator 20 steuert seinerseits über einen Transistor 22 und eine Hilfsspeisespannung U_{b} einen Schalttransistor 24.

Im Stromkreis einer Speisespannung Uₐ liegen in Reihe ein erster ohmscher Widerstand 26, der Schalttransistor 24 und eine Erregerwicklung 28. Durch einen Strom durch die Erregerwicklung ist ein (nicht dargestelltes) Ventil proportional verstellbar. Der ohmsche Widerstand der Erregerwicklung 28 ist durch einen Widerstand 30 dargestellt. Parallel zu der Erregerwicklung 28 ist eine Diode 32 geschaltet. Die Durchlaßrichtung der Diode 32 ist dabei so, daß durch die Diode 32 der Strom fließen kann, welcher nach Sperren des Schalttransistors 24 durch das Zusammenbrechen des Magnetfeldes in der Erregerwicklung 28 induziert wird. Bei leitendem Schalttransistor 24 fließt durch die Erregerwicklung 28 ein Strom I_{L} in Richtung des entsprechend bezeichneten Pfeils, d. h. von oben nach unten in Fig. 1. Die parallele Diode 32 ist für diese Stromrichtung gesperrt. Wenn der Schalttransistor 24 sperrt, wird der Stromkreis der Speisespannung U unterbrochen. Das zusammenbrechende Magnetfeld der Erregerspule 28 induziert weiterhin einen Strom in Richtung des Pfeiles I_{L}, der nun in dem von der Erregerwicklung 28, dem Widerstand 30 und der Diode 32 gebildeten, geschlossenen Stromkreis fließt. Dieser Strom nimmt bei geeigneter Bemessung der Bauteile näherungsweise linear ab.

Quantitativ ergibt sich folgendes :

Nach dem Induktionsgesetzt ist

Während der Einschaltzeit tₑᵢₙ (vgl. Fig. 2, Zeile 1), während welcher der Schalttransistor 24 leitend ist, gilt näherungsweise wobei
L die Induktivität der Erregerspule 28,
Δl_{L} die Gesamtänderung des Stromes in der Erregerspule 28 während der Einschaltzeit t (vgl. Fig. 2, Zeile 2),
I_{Lo} der mittlere Strom in der Erregerspule 28 während der Einschaltzeit tₑᵢₙ und
R_{L} der ohmsche Widerstand (30) der Erregerspule 28 ist.

Dabei ist angenomme, daß und ist, wobei U_{R1} der Spannungsabfall an dem Widerstand 26 ist.

Während der Ausschaltzeit tₐᵤₛ, d. h. der Zeit (vgl. Fig. 2), während welcher der Schalttransistor 24 gesperrt ist, ist näherungsweise wenn R_{L} I_{LO} als groß gegen den Spannungsabfall an der Diode 32 angenommen wird, d. h.

Aus den Gleichungen (2) und (5) folgt

Setzt man (vgl. Fig.2), so wird

Dabei ist der Impulsbreitenmodulationsfaktor. Es wird also

Der mittlere Strom durch die Erregerspule 28 ist proportional dem Impulsbreitenmodulationsfaktor K.

Um diesen Strom auf einen der Signalspannung U proportionalen Wert zu regeln, muß der Strom gemessen und über geeignete Rückführmittel 18 auf den Regler 10 zurückgeführt werden. Eine Messung des Stromes über den Spannungsabfall an der Erregerwicklung selbst hat den Nachteil, daß dann zwei zusätzliche Leitungen zu der Erregerwicklung geführt werden müssen, was bei handelsüblichen Bauteilen schwierig ist. Der Spannungsabfall an dem Widerstand 26 kann nicht unmittelbar als Maß für den Strom durch die Erregerwicklung dienen, weil ein Strom durch den Widerstand 26 nul während der Einschaltzeit fließt.

Es wird daher der Spannungsabfall an dem Widerstand 26 über Leitungen 34 und 36 auf einen Spitzengleichrichter 38 geschaltet. Dieser lädt einen Kondensator 40 auf. Die Zeitkonstante dieser Kombination von Spitzengleichrichter 38 und Kondensator 40 ist klein gegen die Einschaltzeit tₑᵢₙ. Die Spannung U_{d} am Kondensator 40 folgt daher während der Einschaltzeit tₑᵢₙ praktisch verzögerungslos dem Spannungsabfall U_{R}, am Widerstand 26. Das ist in der dritten und vierten Zeile von Fig. 2 dargestellt.

Während der Ausschaltzeit tₐᵤₛ fällt der Spannungsabfall U_{R}, an dem Widerstand 26 weg. Der Kondensator 40 entlädt sich dann über den Widerstand 42. Es ist zu beachten, daß durch die Gegenkopplung die beiden Eingänge des Operationsverstärkers 12 stets praktisch auf gleichem Potential gehalten werden. Durch geeignete Bemessung der Bauelemente ist dafür gesorgt, daß die Spannung U_{d} am Kondensator 40 während der Ausschaltzeit tₐᵤₛ im gleichen Maße abfällt wie der Strom I_{L} durch die Erregerwicklung 28. Es wird so eine Rückführspannung hergestellt, die in ihrem Verlauf dem Verlauf des Stromes durch die Erregerwicklung folgt.

Quantitativ ergibt sich dabei folgendes :

Während der Ausschaltzeit ist wobei
Δq die Ladungsänderung im Kondensator 40 während der Ausschaltzeit,
C die Kapazität des Kondensators 40 und
- ΔU_{d} die Änderung der an dem Kondensator 40 abfallenden Spannung während der Ausschaltzeit tₐᵤₛ ist (vgl. Fig.2. Zeile 4).

Die Ladungsänderung Δq ist Entladestrom i mal Ausschaltzeit tₐᵤₛ. Es gibt also

Es ist wieder ΔU_{d} klein gegen die mittlere Kondensatorspannung U_{do}. Es wird dann der Entladestrom

Daraus folgt

Schreibt man Gleichung (5) in der Form so sieht man, daß man den Verlauf von U_{d} an den Verlauf von I_{L} anpassen kann : Wählt man nämlich dann wird d. h. die Spannung U_{d} am Kondensator 40 ändert sich im Verhältnis zu ihrem mittleren Wert während der Ausschaltzeit tₐᵤₛ in gleichem Maße, wie sich der Strom I_{L} durch die Erregerwicklung 28 im Verhältnis zu seinem mittleren Wert verändert. Man erhält daher einen Signalverlauf der Spannung U_{d} am Kondensator 40, der auch während der Ausschaltzeit dem Signalverlauf des Stromes durch die Erregerwicklung entspricht. Diese Spannung ist als Rückführspannung auf den Regler 10 aufgeschaltet.

## Patentansprüche

Ventilsteuerschaltung zur Regelung des elektrischen Stromes (I_{L}) durch die Erregerwicklung (28) eines elektromagnetisch betätigbaren Ventils, enthaltend
a) einen elektrischen Regler (10), dem ein Sollwert vorgebbar ist und der ein Rückführsignal erhält,
b) einen Schalttransistor (24), der
b,) in Reihe mit der Erregerwicklung (28) an einer Speisespannung (Uₐ) anliegt,
b₂) in Abhängigkeit von einem Reglerausgangssignal auf- und zusteuerbar ist,
c) eine zu der Erregerwicklung (28) parallelgeschaltete Diode (32),-über welche bei gesperrtem Schalttransistor (24) ein durch das Zusammenbrechen des Magnetfeldes und der Erregerwicklung (28) induzierter Strom fließt, und
d) Rückführmittel zur Erzeugung des Rückführsignals,
d,) die eine Widerstands-Kondensator-Kombination enthalten; deren Zeitkonstante (RC) gleich dem Verhältnis der Induktivität (L) der Erregerwicklung (28) zu dem ohmschen Widerstand (R_{L}) des von Erregerwicklung (28) und Diode (32) gebildeten Stromkreises ist,
d₂) bei welcher der Kondensator (40) der Widerstand-Kondensator-Kombination
- bei leitendem Schalttransistor (24) auf eine dem Strom durch den Schalttransistor proportionale Spannung aufgeladen und
- bei gesperrtem Schalttransistor (24) über den Widerstand (42) der Widerstand-Kondensator-Kombination entladen wird, wodurch der Strom simuliert wird, der bei gesperrtem Schalttransistor (24) in dem von Erregerwicklung (28) und Diode (32) gebildeten Stromkreis fließt, wobei
d₃) das Rückführsignal an dem Kondensator (40) abgegriffen wird,
dadurch gekennzeichnet, daß
e) das Reglerausgangssignal einen von den Rückführmitteln unabhängigen Pulsbreitenmodulator (20) steuert, der Ausgangsimpulse mit einer dem Reglerausgangssignal proportionalen Impulsbreite liefert,
f) der Schalttransistor (24) von diesem Pulsbreitenmodulator (20) auf- und zusteuerbar ist,
g) die Rückführmittel
g,) einen mit dem Schalttransistor (24) außerhalb des von Erregerwicklung (28) und Diode (32) gebildeten Kreises in Reihe liegenden Meßwiderstand (26) aufweisen sowie
g₂) einen Spitzengleichrichter (38), an welchem die an dem Meßwiderstand (26) abfallende Spannung (U_{R},) anliegt,
h) der Kondensator (40) der Widerstand-Kondensator-Kombination unmittelbar an dem Spitzengleichrichter (38) anliegt und
i) der Widerstand (42) der Widerstand-Kondensator-Kombination ständig mit dem Kondensator verbunden ist.

## Claims

Valve control circuit for controlling the electrical current (I_{L}) through the excitation winding (28) of a valve adapted to be actuated electromagnetically, comprising
a) an electrical controller (10), which is adapted to receive a desired value and which receives a feedback signal,
b) a switching transistor (24), which
b,) is connected to a supply voltage (Uₐ) in series with the excitation winding (28),
b₂) is adapted to be rendered conductive and non-conductive as a function of a controller output signal,
c) a diode (32) connected in parallel with the excitation winding (28), through which diode a current induced by the breakdown of the magnetic field and the excitation winding (28) flows when the switching transistor (24) is non-conductive, and
d) feedback means for generating the feedback signal,
d,) which comprise a resistor-capacitor-combination, the time constant (RC) of which is equal to the ratio of the inductivity (L) of the excitation winding (28) and of the ohmic resistance (R_{L}) of the circuit formed by excitation winding (28) and diode (32),
d₂) wherein the capacitor (40) of the resistor-capacitor-combination
- is charged to a voltage proportional to the current through the switching transistor when the switching transistor (24) is conductive, and
- is discharged through the resistor (42) of the resistor-capacitor-combination when the switching transistor (24) is non-conductive, whereby the current is simulated, which flows in the current circuit formed by excitation winding (28) and diode (32) when the switching transistor (24) is non-conductive.
d₃) the feedback signal being picked-off at the capacitor (40),
characterized in that

e) the controller output signal controls a pulsewidth modulator (20) independent of the feedback means, which pulse-width modulator supplies output pulses having a pulse width proportional to the controller output signal,

f) this pulse-width modulator (20) is adapted to render the switching transistor (24) conductive and non-conductive,

g) the feedback means have
gₗ) a measuring resistor (26) located in series with the switching transistor (24) outside the circuit formed by excitation winding (28) and diode (32), and
g₂) a point rectifier (38), to which the voltage (U_{R},) dropping across the measuring resistor (26) is applied,

h) the capacitor (40) of the resistor-capacitor-combination is directly connected to the point rectifier (38), and

i) the resistor (42) of the resistor-capacitor-combination always is connected to the capacitor.

## Revendications

Circuit de commande à soupapes destiné à régler le courant électrique (I_{K}) par le bobinage d'excitation (28) d'une soupape électromagnétiquement actionnable, comprenant
a) un régulateur électrique (10) pour lequel une valeur désirée est prédéterminable et qui reçoit un signal de rappel,
b) un transistor de commutation (24) qui
bₗ) est appliqué à une tension d'alimentation (Uₐ), en série avec le bobinage d'excitation (28),
b₂) est commandable de sorte à pouvoir être conductif et non conductif en fonction d'un signal de sortie de régulateur,
c) une diode (32) connectée en parallèle au bobinage d'excitation (28) et par laquelle passe, en cas de transistor de commutation (24) non conductif, un courant induit par l'écroulement du champ magnétique et du bobinage d'excitation (28), et
d) des moyens de rappel destinés à engendrer des signaux de rappel,
d₁) qui comprennent une combinaison résistance-condensateur dont la constante de temps (RC) est égale au rapport entre l'inductivité (L) du bobinage d'excitation (28) et la résistance ohmique (R_{L}) du circuit formé par le bobinage d'excitation (28) et la diode (32),
d₂) dans laquelle le condensateur (40) de la combinaison résistance-condensateur,
- en cas de transistor de commutation (24) conductif, est chargé à une tension proportionnelle au courant par le transistor de commutation, et
- en cas de transistor de commutation (24) non conductif, est déchargé par la résistance (42) de la combinaison résistance-condensateur, par quel fait le courant est simulé qui, en cas de transistor de commutation (24) non conductif, passe par le circuit formé par le bobinage d'excitation (28) et la diode (32).
d₃) le signal de rappel étant capté au condensateur (40),
caractérisé par le fait que
e) le signal de sortie de régulateur commande un modulateur de la durée d'impulsion (20) indépendant des moyens de rappel, qui fournit des impulsions de sortie ayant une durée d'impulsion proportionnelle au signal de sortie de régulateur,
f) le transistor de commutation (24) est commandable par ce modulateur de la durée d'impulsion (20) de sorte à pouvoir être conductif et non conductif,
g) les moyens de rappel
g,) présentent une résistance de précision (26) connectée en série au dehors du circuit formé par le bobinage d'excitation (28) et la diode (32), ainsi que
g₂) un redresseur à pointes (38) auquel est appliqué la tension (U_{R},) retombant à la résistance de précision (26),
h) le condensateur (40) de la combinaison résistance-condensateur est directement appliqué au redresseur à pointes (38), et
i) la résistance (42) de la combinaison résistance-condensateur est continuellement reliée au condensateur.
